# EUROPÄISCHE PATENTSCHRIFT

(11) **EP 3 067 295 B1**
(45) Veröffentlichungstag und Bekanntmachung des Hinweises auf die Patenterteilung: **06.09.2017**
(21) Anmeldenummer: 15158879.5
(22) Anmeldetag: 12.03.2015
(51) Int. Cl.: B65D 90/10

(54) **Tank mit Deckel**
Tank with lid
Réservoir avec couvercle

(43) Veröffentlichungstag der Anmeldung: 14.09.2016
(73) Patentinhaber: Kverneland AS, 4353 Klepp St. (NO)
(72) Erfinder: Ehlers, Rainer, 59514 Welver (DE); Beier, Carsten, 33154 Salzkotten (DE)
(74) Vertreter: Schweiger, Johannes

(56) Entgegenhaltungen:
- EP-A2- 1 847 672
- FR-A1- 2 401 296
- US-A1- 2001 044 986

## Beschreibung

Die vorliegende Erfindung betrifft einen Tank mit einem Deckel gemäß dem Oberbegriff des Anspruchs 1.

Bei herkömmlichen Tanks wird der Deckel zum Befüllen des Tanks hochgeklappt und in einer Beladeposition arretiert. Daraufhin wird ein Füllgut in den Tank eingefüllt, wobei beim Befüllen unerwünschterweise eine Überlast auf den Deckel aufgebracht werden kann, beispielsweise durch Berührung des Deckels mit einem Beladefahrzeug, wodurch Beschädigungen am Tank und/oder am Deckel hervorgerufen werden können.

Die Druckschrift EP 1 847 672 A2 offenbart eine Gelenkanordnung zur Betätigung einer Klappe oder Kuppel. Die Druckschrift US 2001/0044981 A1 offenbart eine Deckelheberhalterung, die auf einem Gelenkbolzen eines herkömmlichen Deckels installiert ist, und eine Druckfederanordnung aufweist, die in einen Hebel eingreift, der ebenfalls auf dem Gelenkstift installiert ist.

Es ist daher die Aufgabe der vorliegenden Erfindung einen Tank mit einem Deckel zur Verfügung zu stellen, der die Nachteile des Stands der Technik nicht aufweist und insbesondere beim Befüllen nicht so leicht beschädigt werden kann.

Diese Aufgabe wird mit dem Tank gemäß Anspruch 1 gelöst. Vorteilhafte Weiterbildungen der Erfindung sind in den Unteransprüchen angegeben. Sollten Wertebereiche angegeben sein, so sollen auch die zwischen den Grenzen liegenden Werte als offenbart gelten.

Erfindungsgemäß weist der Tank eine Überlastsicherung zur Kompensation einer auf den Deckel einwirkenden Überlast auf. Dadurch kann mit Vorteil verhindert werden, dass der Tank beziehungsweise der Deckel beim Befüllen des Tanks beschädigt wird.

Der Grundgedanke der Erfindung besteht nämlich darin, dass eine Überlast, die beim Befüllen auf den Deckel wirkt, abgefangen wird, so dass keine Beschädigungen des Tanks und/oder des Deckels auftreten können.

Der Tank ist insbesondere ein Tank für den landwirtschaftlichen Bereich, beispielsweise ein Tank für Saatgut und/oder Dünger.

Erfindungsgemäß ermöglicht die Überlastsicherung, dass die Überlastsicherung zur Kompensation der Überlast ein zusätzliches Verschwenken des Deckels in Bezug auf eine Beladungsposition des Deckels, um einen Winkel > 20° um eine Drehachse des Deckels, zulässt. Dies ermöglicht die Verhinderung von Beschädigungen, falls eine Überlast auf den Deckel einwirken sollte.

Erfindungsgemäß ist der Deckel nach Einwirken der Überlast selbsttätig durch die Überlastsicherung zurück in die Beladungsposition um die Drehachse des Deckels verschwenkbar. Dadurch ist es möglich, nach der Kompensation der Überlast den Deckel wieder in die Beladungsposition zu bringen, sodass beispielsweise mit der Beladung des Tanks fortgefahren werden kann.

In einer anderen bevorzugten Ausführungsform weist die Überlastsicherung einen um eine, insbesondere parallel zur Drehachse des Deckels und/oder waagerecht angeordnete, Drehachse schwenkbaren Drehhebel auf. Der Drehhebel ermöglicht vorteilhaft ein Verschwenken des Deckels bei Überlast, sodass besonders effizient die Überlast kompensiert werden kann.

Es kann insbesondere bevorzugt vorgesehen sein, dass der Drehhebel L-förmig mit zwei Schenkeln, insbesondere mit einem kurzen, bevorzugt oberen, Schenkel und einem langen, bevorzugt unteren, Schenkel, ausgebildet ist, wobei die Drehachse des Drehhebels bevorzugt durch den Schnittpunkt der beiden Schenkel verläuft. Dadurch kann vorteilhaft eine besonders effiziente Kompensation der auf den Deckel einwirkenden Überlast erfolgen. Bei unterschiedlich langen Schenkeln ist darüber hinaus eine besonders effiziente Kraftübertragung möglich.

Außerdem kann es insbesondere bevorzugt vorgesehen sein, dass der Drehhebel, insbesondere mit seinem oberen Ende und/oder mit seinem kurzen, bevorzugt oberen, Schenkel, mit einer Rückstelleinrichtung, insbesondere einer Feder, verbunden ist, wobei die Rückstelleinrichtung bei Überlast bevorzugt entgegen der Drehrichtung des Drehhebels wirkt. Durch die Rückstelleinrichtung kann vorteilhaft eine Begrenzung der Drehung des Drehhebels und damit des Deckels erreicht werden, so dass Beschädigungen am Tank und/oder am Deckel verhindert werden können. Außerdem ermöglicht die Rückstelleinrichtung ein Zurückschwenken des Drehhebels bzw. des Deckels in die Beladungsposition, nachdem die Überlast kompensiert worden ist.

Der Drehhebel kann insbesondere mit einem unteren Ende der Rückstelleinrichtung verbunden sein. Dies ermöglicht vorteilhaft ein besonders effizientes Entgegenwirken der Rückstelleinrichtung gegen die Drehbewegung des Drehhebels. Bevorzugt kann die Rückstelleinrichtung, insbesondere mit ihrem oberen Ende, mit dem Deckel verbunden sein. Dies ermöglicht vorteilhaft eine besonders gute Kraftübertragung zwischen der Rückstelleinrichtung und dem Deckel.

Außerdem kann der Drehhebel, insbesondere mit seinem unteren Ende und/oder langen, bevorzugt unteren, Schenkel, mit, insbesondere einem oberen Ende, einer Betätigungseinrichtung, insbesondere einer Gasfeder, verbunden sein, wobei die Betätigungseinrichtung, insbesondere mit ihrem unteren Ende, bevorzugt mit dem Tankkörper verbunden ist. Bevorzugt ist die Betätigungseinrichtung am Körper und/oder am Rand der Öffnung des Tanks, insbesondere drehbar, befestigt.

Die Betätigungseinrichtung ermöglicht das Öffnen und/oder das Schließen des Deckels. Außerdem kann die Betätigungseinrichtung, wie im Falle einer Gasfeder, eine Dämpfungsfunktion aufweisen, so dass die Betätigungseinrichtung die Kompensation der Überlast noch unterstützen kann. Außerdem kann die Betätigungseinrichtung eine Arretierfunktion aufweisen, sodass der Deckel in der Beladungsposition arretierbar ist.

In einer anderen bevorzugten Ausführungsform ist es vorgesehen, dass der Drehhebel, insbesondere das untere Ende und/oder der lange, bevorzugt untere, Schenkel des Drehhebels, und die Betätigungseinrichtung, insbesondere die Gasfeder, bei Überlast zueinander einen Winkel > 160°, bevorzugt > 165°, weiter bevorzugt > 170°, ganz besonders bevorzugt > 173°, am bevorzugtesten > 176° bilden. Durch diese Anordnung kann vorteilhaft die Länge der Betätigungseinrichtung und/oder des Drehhebels optimal zur Kompensation der Überlast ausgenutzt werden.

In einer anderen bevorzugten Ausführungsform ist es vorgesehen, dass die Überlastsicherung seitlich am Deckel, insbesondere an der Außenseite des Deckels, angeordnet ist, wobei bevorzugt auf jeder Seite des Deckels eine Überlastsicherung angeordnet ist. Dadurch kann vorteilhaft die Kompensation der Überlast gleichmäßig auf beiden Seiten des Deckels erfolgen. Dementsprechend kann der Tank nicht nur eine Überlastsicherung, sondern auch zwei, drei, vier oder mehr Überlastsicherungen zur Kompensation einer Überlast aufweisen. Im Falle mehrerer Überlastsicherungen können diese identisch ausgebildet sein, sie können aber auch unterschiedlich ausgebildet sein.

In einer bevorzugten Ausführungsform weist der Deckel einen Anschlag auf, an dem der Drehhebel in der Beladungsposition anliegt, so dass der Deckel in der Beladungsposition, zumindest in eine Richtung, arretiert werden kann. Insbesondere schlägt der lange, bevorzugt untere, Schenkel des Drehhebels, insbesondere an seinem äußeren Ende, am Anschlag an.

Es kann vorgesehen sein, dass, wenn eine Überlast auf den Deckel wirkt, der Drehhebel drehbar ist beziehungsweise gedreht wird, so dass der Deckel um einen Winkel verdreht werden kann, wodurch eine Beschädigung des Deckels beziehungsweise des Tanks verhindert werden kann. Insbesondere kann sich der Drehhebel in der gleichen Richtung beziehungsweise Orientierung wie der Deckel drehen. Bei dieser Drehung kann der Drehhebel den Anschlag verlassen, um die Überlast abzufangen.

Es ist insbesondere vorgesehen, dass der Deckel bzw. die Längsachse des Deckels in der Beladungsposition einen Winkel von 90° bis 110°, bevorzugt 95° bis 105°, ganz besonders bevorzugt 98° bis 102°, am bevorzugtesten 99° bis 101° zur Oberkante des Tanks bildet. Weiterhin kann es insbesondere vorgesehen sein, dass die Überlastsicherung ein Öffnen des Deckels bis zu einem Winkel von > 90°, bevorzugt > 95°, besonders bevorzugt > 100°, ganz besonders bevorzugt > 105° und am bevorzugtesten > 110° zur Oberkante des Tanks ermöglicht.

Weitere Vorteile, Merkmale und Einzelheiten der Erfindung ergeben sich aus der nachfolgenden Beschreibung bevorzugter Ausführungsbeispiele sowie anhand der Zeichnungen.

Die Figuren zeigen schematisch:
- Figur 1: einen oberen Ausschnitt in einer Seitenansicht eines erfindungsgemäßen Tanks mit einem Deckel in einer Beladungsposition,
- Figur 2: den Tank aus Figur 1 im Falle einer Überlast in einer Überlastposition.

In den Figuren sind gleiche und/oder gleichwirkende Elemente mit den gleichen Bezugszeichen gekennzeichnet.

Die Figur 1 zeigt schematisch einen oberen Ausschnitt in einer Seitenansicht eines Tanks 1, insbesondere ein Saatguttank, mit einem Deckel 2 und einer Überlastsicherung. Der Tank 1 weist einen Körper 5 mit einer Öffnung 4 auf.

Die Figur 1 zeigt den Deckel 2 in einer Beladungsposition, so dass der Tank 1 beispielsweise mit Saatgut und/oder Düngemittel befüllt werden kann. In der nicht dargestellten geschlossenen Position des Deckels 2 liegt der Deckel 2 auf der Öffnung 4 beziehungsweise dem Körper 5 auf. Zur Öffnung des Deckels 2 wird der Deckel 2 in einer mit D bezeichneten Drehrichtung bzw. Öffnungsrichtung, in dieser Ausführungsform im Uhrzeigersinn, verschwenkt. In der Beladungsposition besteht zwischen dem Deckel 2 bzw. der Längsachse des Deckels 2 und der Oberkante des Körpers 5 ein Winkel 7, der in diesem Beispiel etwa 100° beträgt. Der Winkel kann aber auch andere Werte annehmen.

Der Tank weist eine Gasfeder 6 auf, die ein Öffnen und Schließen des Deckels 2 unterstützt. Die Gasfeder 6 ist mit einem Ende mit dem Körper 5 verbunden und mit dem anderen Ende mit einem Drehhebel 9 verbunden. Der Deckel 2 ist zum Öffnen und Schließen des Deckels um eine Drehachse 3 des Deckels verschwenkbar.

Der Drehhebel 9 ist L-förmig mit einem kurzen Schenkel und einem langen Schenkel ausgebildet. Der Drehhebel 9 ist um eine Drehachse 11 des Drehhebels drehbar gelagert. Die Drehachse 11 verläuft parallel zur Drehachse 3 des Deckels.

Der Drehhebel 9 ist mit seinem langen Schenkel über ein Gelenk 10 mit dem oberen Ende der Gasfeder 6 verbunden. Am Deckel 2 ist ein Anschlag 8 angeordnet, beispielsweise ein Vorsprung, an dem der Drehhebel 9 mit seinem langen Schenkel in der Beladungsposition anliegt.

Die Drehachse 11 ist zwischen dem langen Schenkel und dem kurzen Schenkel des Drehhebels 9 angeordnet. Der Drehhebel 9 ist mit seinem kurzen Schenkel an einer Verbindungsstelle 12 mit einer Feder 13 drehbar verbunden. Ebenso ist der Drehhebel 9 mit seinem langen Schenkel drehbar mit der Gasfeder 6 verbunden. Die Feder 13 ist an ihrem oberen Ende über eine Aufhängung 14 mit dem Deckel 2 verbunden.

Die Figur 2 zeigt den Tank 1 aus der Figur 1, wobei sich der Deckel 2 in einer Überlastposition befindet. In dieser Überlastposition wirkt eine Überlast auf den Deckel 2 in Richtung der Drehrichtung D, so dass der Deckel 2 in der Drehrichtung D verschwenkt werden kann.

In dieser Überlastposition ist der Drehhebel 9 um die Drehachse 11 parallel zur Drehrichtung D verschwenkt, so dass der Drehhebel 9 den Anschlag 8 verlässt. Die Gasfeder 6 und der lange Schenkel des Drehhebels 9 bilden nunmehr einen nahezu 180° großen Winkel zueinander. Gleichzeitig bewegt sich durch die Drehung des Drehhebels 9 der kurze Schenkel des Drehhebels 9 nach unten entgegen der Federkraft der Feder 13. In dieser Überlastposition kann der Winkel 7 in diesem Beispiel auf mehr als 110° vergrößert werden, so dass die Überlast kompensiert werden kann. Die Federkraft 3 der Feder 13 führt dazu, dass der Deckel 2 nach Einwirken der Überlast wieder zurück in die Beladungsposition aus der Figur 1 zurückschwenken kann. Im Übrigen wird auf die Ausführungen zur Figur 1 verwiesen.

### Tank mit Deckel

### Bezugszeichenliste

- 1: Tank
- 2: Deckel
- 3: Drehachse des Deckels
- 4: Öffnung
- 5: Tankkörper
- 6: Gasfeder
- 7: Winkel
- 8: Anschlag
- 9: Drehhebel
- 10: Gelenk
- 11: Drehachse des Drehhebels
- 12: Verbindungsstelle
- 13: Feder
- 14: Aufhängung
- D: Drehrichtung

## Patentansprüche

1. Tank (1), aufweisend eine Öffnung (4) und einen Deckel (2) zum Schließen und Öffnen der Öffnung (4) durch Vorschwenken des Deckels (2) um eine Drehachse (3), wobei der Tank (1) eine Überlastsicherung zur Kompensation einer beim Befüllen des Tanks (1) auf den Deckel (2) einwirkenden Überlast aufweist, wobei die Überlastsicherung zur Kompensation der Überlast ein zusätzliches Verschwenken des Deckels (2) in Bezug auf eine Beladungsposition des Deckels (2) um einen Winkel > 20° um die Drehachse (3) des Deckels (2) zulässt, **dadurch gekennzeichnet, dass** der Deckel (2) nach Einwirken der Überlast, selbsttätig durch die Überlastsicherung zurück in die Beladungsposition um die Drehachse (3) des Deckels (2) verschwenkbar ist.

2. Tank (1) nach einem der vorhergehenden Ansprüche, **dadurch gekennzeichnet dass** die Überlastsicherung einen um eine, insbesondere parallel zur Drehachse (3) des Deckels (2) und/oder waagerecht angeordnete, Drehachse (11) schwenkbaren Drehhebel (9) aufweist.

3. Tank (1) nach Anspruch 2, **dadurch gekennzeichnet, dass** der Drehhebel (9) L-förmig mit zwei Schenkeln, insbesondere mit einem kurzen, bevorzugt oberen, Schenkel und einem langen, bevorzugt unteren, Schenkel, ausgebildet ist, wobei die Drehachse (11) des Drehhebels (9) bevorzugt durch den Schnittpunkt der beiden Schenkel verläuft.

4. Tank (1) nach einem der Ansprüche 2 oder 3, **dadurch gekennzeichnet, dass** der Drehhebel (9), insbesondere mit seinem oberen Ende und/oder mit seinem kurzen, bevorzugt oberen, Schenkel, mit einer Rückstelleinrichtung, insbesondere einer Feder (13), verbunden ist, wobei die Rückstelleinrichtung bei Überlast bevorzugt entgegen der Drehrichtung (D) des Drehhebels (9) wirkt.

5. Tank (1) nach Anspruch 4, **dadurch gekennzeichnet, dass** der Drehhebel (9) mit einem unteren Ende der Rückstelleinrichtung (13) verbunden ist.

6. Tank (1) nach einem der Ansprüche 4 oder 5, **dadurch gekennzeichnet, dass** die Rückstelleinrichtung (13), insbesondere mit ihrem oberen Ende, mit dem Deckel (2) verbunden ist,

7. Tank (1) nach einem der Ansprüche 2 bis 6, **dadurch gekennzeichnet, dass** der Drehhebel (9), insbesondere mit seinem unteren Ende und/oder langen, bevorzugt unteren, Schenkel, mit, insbesondere einem oberen Ende, einer Betätigungseinrichtung, insbesondere einer Gasfeder (6), verbunden ist, wobei die Betätigungseinrichtung, insbesondere mit ihrem unteren Ende, bevorzugt mit dem Tankkörper (5) verbunden ist.

8. Tank (1) nach Anspruch 7, **dadurch gekennzeichnet, dass** der Drehhebel (9), insbesondere das untere Ende und/oder der lange, bevorzugt untere, Schenkel des Drehhebels (9), und die Betätigungseinrichtung, insbesondere die Gasfeder (6), bei Überlast zueinander einen Winkel > 160°, bevorzugt > 165°, weiter bevorzugt > 170°, ganz besonders bevorzugt > 173°, am bevorzugtesten > 176° bilden.

9. Tank (1) nach einem der vorhergehenden Ansprüche, **dadurch gekennzeichnet, dass** die Überlastsicherung seitlich am Deckel (2), insbesondere an der Außenseite des Deckels (2), angeordnet ist, wobei bevorzugt auf jeder Seite des Deckels (2) eine Überlastsicherung angeordnet ist.

## Claims

1. A tank (1), having an aperture (4) and a lid (2) for closing and opening the aperture (4) by pivoting the lid (2) about an axis of rotation (3), wherein the tank (1) has an overload protection for offsetting an overload acting on the lid (2) during the filling of the tank (1), wherein the overload protection for offsetting the overload allows an additional pivoting of the lid (2) with respect to a loading position of the lid (2) by an angle > 20° about the axis of rotation (3) of the lid (2), **characterized in that** the lid (2) following the action of the overload can automatically pivot back through the overload protection into the loading position about the axis of rotation (3) of the lid (2).

2. The tank (1) according to any one of the preceding claims, **characterized in that** the overload protection has a pivot lever (9) that is pivotable about an axis of rotation (11) that is arranged in particular parallel to the axis of rotation (3) of the lid (2) and/or horizontally.

3. The tank (1) according to Claim 2, **characterized in that** the pivot lever (9) is designed L-shaped with two legs, in particular with a short, preferably upper leg and a long, preferably lower leg, wherein the axis of rotation (11) of the pivot lever (9) preferably runs through the point of intersection of the two legs.

4. The tank (1) according to any one of the Claims 2 or 3, **characterized in that** the pivot lever (9), in particular with its upper end and/or with its short preferably upper leg, is connected to a resetting device, in particular a spring (13), wherein the resetting device in the case of overload preferably acts against the rotational direction (D) of the pivot lever (9).

5. The tank (1) according to Claim 4, **characterized in that** the pivot lever (9) is connected to a lower end of the resetting device (13).

6. The tank (1) according to any one of the Claims 4 or 5, **characterized in that** the resetting device (13) is connected to the lid (2) in particular with its upper end.

7. The tank (1) according to any one of the Claims 2 to 6, **characterized in that** the pivot lever (9) is connected to in particular an upper end of an actuation device, in particular a gas spring (6) in particular with its lower end and/or long preferably lower leg, wherein the actuation device is connected preferably to the tank body (5) in particular with its lower end.

8. The tank (1) according to Claim 7, **characterized in that** the pivot lever (9), in particular the lower end and/or the long preferably lower leg of the pivot lever (9), and the actuation device in particular the gas spring (6) in the case of overload form an angle > 160°, preferably > 165°, further preferably > 170°, very particularly preferred > 173° most preferably > 176° relative to one another.

9. The tank (1) according to any one of the preceding claims, **characterized in that** the overload protection is arranged laterally on the lid (2) in particular on the outside of the lid (2), wherein preferably on each side of the lid (2) an overload protection is arranged.

## Revendications

1. Réservoir (1), présentant une ouverture (4) et un couvercle (2) pour fermer et ouvrir l'ouverture (4) par bascule du couvercle (2) sur un pivot (3), dans lequel le réservoir (1) présente une sécurité anti-surcharge pour compenser une surcharge agissant sur le couvercle (2) lors du remplissage du réservoir (1), dans lequel la sécurité anti-surcharge, pour compenser la surcharge, permet une bascule supplémentaire du couvercle (2), par rapport à une position de charge du couvercle (2), d'un angle > 20° sur le pivot (3) du couvercle (2), **caractérisé en ce que** le couvercle (2), après action de la surcharge, revient automatiquement à la position de charge sur le pivot (3) du couvercle (2) par le biais de la sécurité anti-surcharge.

2. Réservoir (1) selon l'une des revendications précédentes, **caractérisé en ce que** la sécurité anti-surcharge présente un levier rotatif (9) pouvant basculer sur un pivot (11) en particulier parallèle au pivot (3) du couvercle (2) et/ou disposé horizontalement.

3. Réservoir (1) selon la revendication 2, **caractérisé en ce que** le levier rotatif (9) est conçu en L avec deux branches, en particulier avec une branche courte, de préférence supérieure, et une branche longue, de préférence inférieure, dans lequel le pivot (11) du levier rotatif (9) passe de préférence à travers le point d'intersection des deux branches.

4. Réservoir (1) selon l'une des revendications 2 ou 3, **caractérisé en ce que** le levier rotatif (9) est relié, en particulier par son extrémité supérieure et/ou par sa branche courte, de préférence supérieure, un dispositif de rappel, en particulier un ressort (13), dans lequel le dispositif de rappel, en cas de surcharge, agit de préférence contre le sens de rotation (D) du levier rotatif (9).

5. Réservoir (1) selon la revendication 4, **caractérisé en ce que** le levier rotatif (9) est relié à une extrémité inférieure du dispositif de rappel (13).

6. Réservoir (1) selon l'une des revendications 4 ou 5, **caractérisé en ce que** le dispositif de rappel (13) est relié au couvercle (2), en particulier par son extrémité supérieure.

7. Réservoir (1) selon l'une des revendications 2 à 6, **caractérisé en ce que** le levier rotatif (9) est relié à un dispositif d'actionnement, en particulier à une extrémité supérieure en particulier un ressort à gaz (6), en particulier par son extrémité inférieure et/ou sa branche longue, de préférence inférieure, dans lequel le dispositif d'actionnement est relié, de préférence au corps du réservoir (5) en particulier par son extrémité inférieure.

8. Réservoir (1) selon la revendication 7, **caractérisé en ce que** le levier rotatif (9), en particulier l'extrêmité inférieure et/ou la branche longue, de préférence inférieure du levier rotatif (9), et le dispositif d'actionnement, en particulier le ressort à gaz (6), forment entre eux un angle > 160°, de préférence > 165°, plus encore de préférence > 170°, particulièrement de préférence > 173°, de la manière la plus préférée > 176°, en cas de surcharge.

9. Réservoir (1) selon l'une des revendications précédentes, **caractérisé en ce que** la sécurité anti-surcharge est disposée latéralement sur le couvercle (2), en particulier sur l'extérieur du couvercle (2), dans lequel de préférence, une sécurité anti-surcharge est disposée de chaque côté du couvercle (2).
